# EUROPÄISCHE PATENTSCHRIFT

(11) **EP 3 699 388 B1**
(45) Veröffentlichungstag und Bekanntmachung des Hinweises auf die Patenterteilung: **19.07.2023**
(21) Anmeldenummer: 20157558.6
(22) Anmeldetag: 17.02.2020
(51) Int. Cl.: E06B 9/18, E06B 9/01, G08B 13/20

(54) **BEWEGLICH MONTIERTES SCHUTZGITTER UND VERFAHREN ZUM BEHINDERN EINES EINBRUCHVERSUCHS**
MOVABLY MOUNTED PROTECTIVE GRID AND METHOD FOR PREVENTING AN INTRUSION ATTEMPT
GRILLE DE PROTECTION MONTÉE MOBILE ET PROCÉDÉ PERMETTANT D'EMPÊCHER UNE TENTATIVE DE VOL

(30) Priorität: 25.02.2019 DE 102019104638
(43) Veröffentlichungstag der Anmeldung: 26.08.2020
(73) Patentinhaber: Großer, Achmed, 06120 Halle/Saale (DE); Wirth, Sebastian, 04687 Trebsen (DE)
(72) Erfinder: Großer, Achmed, 06120 Halle/Saale (DE)
(74) Vertreter: Ter Meer Steinmeister & Partner

(56) Entgegenhaltungen:
- CH-A- 177 766
- DE-A1- 3 503 973
- DE-A1- 19 538 772
- DE-C1- 19 815 764

## Beschreibung

### TECHNISCHES GEBIET DER ERFINDUNG

Die Erfindung betrifft ein beweglich montiertes Schutzgitter. Dieses Schutzgitter ist ein einbruchhemmendes Bauteil und wird beispielsweise vor abzusichernden Bereichen, wie Bauwerksöffnungen, beispielsweise Türen oder Fenster eines Gebäudes montiert, um zeitweise einen zusätzlichen Schutz vor Einbruch (oder Ausbruch) zu bieten. Zudem ist ein Verfahren zum Behindern eines Einbruchsversuch mittels des Schutzgitters vorgesehen.

### HINTERGRUND DER ERFINDUNG

Ein Gitter ist eine Anordnung mehrerer länglicher Gitterelemente, die beispielsweise in gleichmäßigen Abständen angeordnet sind und zur Absperrung gegen Menschen, Tiere oder Fremdkörper dienen. Einzelne Gitterelemente einer ersten Ausrichtung können sich mit Gitterelementen einer zweiten Ausrichtung kreuzen. Die Gitterstäbe können sich im rechten Winkel kreuzen.

Schutzgitter bieten allgemein den großen Vorteil, dass sie sowohl Tageslicht als auch Frischluft durchlassen. Beispielsweise werden fest installierte Schutzgitter eingesetzt.

Anforderungen und Prüfverfahren von Schutzgittern sind in der DIN EN 1627 beschrieben. Die Norm definiert Widerstandsklassen, Widerstandszeiten (Zeit, die ein Produkt einem Einbruch standhält), Tätertypen und den Modus Operandi. Das Widerstehen eines Schutzgitters bei einem Einbruchsversuch wird dabei durch die Härte, Bruchfestigkeit und Dicke des Materials sowie durch den Abstand zwischen den Gitterelementen bestimmt.

Die US 4,791,410 B beschreibt ein Alarmsystem mit einer Signalleitung zur Anzeige einer Beschädigung und/oder eines Versuchs, die Leitung zu stören. Die Signalleitung wird beim Einbau einer fest installierten Struktur, beispielsweise ein Sperrnetz gegen Seefahrzeuge oder Taucher in Kanälen usw. vorgesehen. Die Signalleitung hat ein Rohr, in dem ein farbiges Anzeige- oder Markierungsmittel enthalten ist. Das Rohr ist mit Sensoren verbunden. Die Sensoren geben ein Alarmsignal bei einer Änderung des Drucks im Rohr. Das Anzeigemittel im Rohr ist eine farbige Flüssigkeit. Bei einer Beschädigung des Rohres, wie einem Bruch oder einem Riss, tritt das Anzeigemittel aus dem Rohr aus, sodass die Stelle des Bruchs visuell angezeigt wird.

Um ein Heraussägen einzelner Gitterstäbe aus einem fest installierten Fenstergitter zu erkennen, schlägt die DE 35 03 973 A1 vor, das gesamte Fenstergitter als Hohlkörper mit kanalartigen Durchbrechungen auszubilden, wobei nach dem Einbau des Gitters ein unter Druck stehendes Fluid in die Kanalanordnung eingebracht wird. Das Fluid ist Pressluft oder Hydraulikflüssigkeit.

Wird eines der Gitterstäbe herausgesägt, so strömt das Fluid aus. Dies wird von einem Sensor erfasst und daraufhin eine Alarmeinrichtung aktiviert.

Die DE 198 15 764 C1 beschreibt ebenfalls ein fest installiertes Gitter zum Versperren von Gebäudeöffnungen und Durchgängen von Gefängniszellen. Das Gitter hat mindestens ein als Hohlkörper ausgebildetes Versperr-Element, das ein unter Druck stehendes Fluid enthält, wobei die Einrichtung mindestens einen Drucksensor aufweist, der den Druck in dem mindestens einen Hohlkörper überwacht.

Diese Fenstergitter haben eine Reihe von Nachteilen. Einerseits werden das Fenstergitter fest und unbeweglich am Gebäude installiert. Dadurch wird ggf. ein Fluchtweg versperrt und ein Großteil des einfallenden Lichtes wird durch dieses Fenstergitter reflektiert und/oder absorbiert, sodass ein Lichteintritt in den dahinterliegenden Raum in erheblichem Maße minimiert ist.

Diese Fenstergitter müssen zudem nach dem Einbau von einer zentralen Stelle befüllt werden, was einen größeren Aufwand bei der Installation derartiger Gitter bedeutet.

Zusätzlich wird der Einbrecher durch das herausströmende Fluid und die aktivierte Alarmeinrichtung optisch und/oder akustisch gewarnt. Er kann seinen Einbruchsversuch abbrechen und flüchten oder nach dem Herausströmen des Fluids fortsetzen. Der Einbrecher wird am Verlassen des Tatorts weder gehindert noch behindert. Eine Identifizierung des Einbrechers ist nicht möglich, die Motivation des Einbrechers einen neuen Einbruchsversuch am gleichen oder einem anderen Fenstergitter zu starten ist nicht verringert.

Diese Fenstergitter bildet einen einzigen Hohlkörper. Wenn das Fluid einmal herausgeströmt ist, ist die Alarmfunktion nicht mehr gegeben. Weitere Gitterstäbe können nun herausgesägt werden, ohne dass ein erneuter Alarm aktiviert wird.

Nachdem das Fluid herausgeströmt ist, müssen diese Fenstergitter repariert werden, beispielsweise ist eine arbeits- und zeitaufwendige Demontage notwendig. Solange diese Gitter nicht repariert sind, sind die Gitter ohne diese Alarmfunktion.

Wenn diese Fenstergitter bereits eine gewisse Zeit verbaut sind, könnte das Aktivieren der Alarmeinrichtung fehlschlagen, beispielsweise wenn der Drucksensor defekt ist oder das Fluid bereits über Kriech- oder Leck-Wege sehr langsam ausgeströmt ist. Bei einem Einbruchsversuch würde der Alarm nicht aktiviert werden.

Das Aktivieren des Alarms benötigt externe Energie. Bei einem Stromausfall würde der Einbruchsversuch unentdeckt bleiben.

Die CH 177 766 beschreibt eine Sicherheitsanlage mit Gitter. Die Anlage dient dem Schutz von geschlossenen Räumen und kann fest oder beweglich montiert sein. Das Gitter hat Hohlräume, die mit gasförmigem oder flüssigem Medium druckgefüllt sind. Es können verschiedene Hohlraum-Systeme eingerichtet sein, deren jeweilige Drücke unterschiedlich sein können. Eine Alarmvorrichtung erkennt eine Druckänderung. Zwei bewegliche Flügel des Gitters sind mit Drehzapfen an einem Rahmen drehbar gelagert. Der Rahmen ist im Mauerwerk verankert. Ein Zerstörungsversuch löst einen Alarm aus.

In DE 195 38 772 A1 wird ein Hohlraum eines Kabels oder Bügelschlosses mit einem Gas und Zusätzen befüllt. Dabei sind Farbsubstanzen oder Rauch/Nebel vorgesehen, die bei Ansägen, Anbohren oder Schneiden des Bügels austreten, um den Täter zu markieren und zu behindern. Im Kern des Bügelschlosses ist ein Stahlseil, das von einer Kunststoffummantelung umgeben ist. Alternativ kann auch ein Metallgeflecht zum Bilden eines flexiblen schlauchförmigen Hohlraums verwendet werden, welches mit einem dünnen, gasundurchlässigen Kunststoff- oder Elastomer-Beschichtung abgedichtet ist. Das Schloss gibt ein optisches und akustisches Signal, sobald ein Durchtrennen oder Aufbrechen des Hohlraums erfolgt.

Die Aufgabe der hier vorliegenden Erfindung ist es, ein Schutzgitter bereitzustellen, dass einen Einbruchsversuch zuverlässig verhindert oder zumindest ausreichend behindert. Der potentielle Einbrecher soll nach dem Einbruchsversuch leicht identifizierbar sein und seine Motivation an zukünftigen Einbrüchen soll gesenkt werden. Insbesondere soll das Schutzgitter einfach herstellbar, schnell installierbar, leichter wartbar und leichter reparierbar sein. Zudem sollten übliche Funktionen, beispielsweise Sonnenschutz, Verdunklung, etc. mit dem Schutzgitter weiterhin möglich sein.

### ZUSAMMENFASSUNG DER ERFINDUNG

Die Aufgabe wird mit den in den unabhängigen Patentansprüchen beschriebenen technischen Maßnahmen gelöst. Vorteilhafte Ausgestaltungen sind in den jeweils abhängigen Patentansprüchen beschrieben.

Insbesondere wird die Aufgabe durch ein beweglich montiertes Schutzgitter, insbesondere ausgebildet als Roll- oder Scherengitter, mit untereinander verbundenen Gitterelementen gelöst. Zumindest zwei der untereinander verbundenen Gitterelemente sind hohl und bilden einen gemeinsamen abgeschlossenen Hohlraum, in welchen ein unter Druck stehendes Fluid als ein Schutzmittel eingebracht ist.

Erfindungsgemäß wird ein beweglich montiertes Schutzgitter verwendet. Ein beweglich montiertes Schutzgitter ist eine technische Vorrichtung, die der Absicherung eines Bereiches gegen Eindringen dient, also ein einbruchhemmendes Bauteil darstellt, um zeitweise - beispielsweise bei Abwesenheit oder nachts - einen zusätzlichen Schutz vor Einbruch (oder Ausbruch) zu bieten. Unter beweglich montierten Schutzgittern wird ein Schutzgitter verstanden, das fest mit einem abzusichernden Bereich, beispielsweise einem Bauwerk, verbunden (montiert) ist und das darüber hinaus mindestens zwei Zustände (offen/geschlossen) aufweist (also beweglich ist). In einem geöffneten Zustand wird der abzusichernde Bereich nicht vom Schutzgitter geschützt. In einem geschlossenen Zustand wird der abzusichernde Bereich vollständig durch das Schutzgitter geschützt. Das Schutzgitter wird bestimmungsgemäß vom geöffneten Zustand in den geschlossenen Zustand bewegt. Im geschlossenen Zustand ermöglicht das Schutzgitter zeitweise eine zusätzliche Schutzfunktion. Bevorzugt benötigt das Schutzgitter im geöffneten Zustand weniger Platz als im geschlossenen Zustand.

In einer bevorzugten Ausgestaltung wird das Schutzgitter im geschlossenen Zustand arretiert. Dazu kann eine Arretierung am Schutzgitter vorgesehen sein, um eine ungewünschte Bewegung im geschlossenen Zustand zu blockieren. Die Arretierung ist beispielsweise ein Schließmechanismus, die das Schutzgitter im geschlossenen Zustand vor dem abzusichernden Bereichen, wie Bauwerksöffnungen, beispielsweise Türen oder Fenster eines Gebäudes zeitweise fixiert. Alternativ oder zusätzlich wird ein schließendes Ende des Schutzgitter im geschlossenen Zustand zeitweise in das Bauwerk integriert, bzw. versenkt. Dort kann das Schutzgitter arretiert werden.

Das erfindungsgemäße Schutzgitter weist Gitterelemente auf. Diese Gitterelemente können aus massivem Material sein. Diese sind untereinander, bevorzugt nicht lösbar, verbunden, beispielsweise sind sie verschraubt und/oder verklebt und/oder verschweißt. In einer bevorzugten Ausgestaltung ist die Verbindung der Gitterelemente mechanisch, sodass die einzelnen Gitterelemente beweglich zueinander sind, um ein Wechseln des Zustands des beweglichen Schutzgitters zu ermöglichen.

Zumindest zwei der untereinander verbundenen Gitterelemente sind hohl, beispielsweise aus Rohr oder Schlauch gebildet. Jedes der Gitterelemente hat einen eigenen Hohlraum. Als Hohlraum wird das Innere von einem festen Äußeren angesehen. Die beiden hohlen Gitterelemente sind derart miteinander verbunden, dass sie einen gemeinsamen abgeschlossenen Hohlraum bilden, also ihre einzelnen Hohlräume zu einem gemeinsamen Hohlraum verschmelzen. Zusätzlich werden die einzelnen hohlen Gitterelemente auch miteinander verbunden. Der gemeinsam gebildete Hohlraum ist abgeschlossen. Somit kann im Normalbetrieb des Schutzgitters ein im Hohlraum befindliches unter Druck stehendes Fluid nicht nach außen dringen. Beispielsweise ist er luftdicht oder fluiddicht abgeschlossen.

Die Auswahl der den gemeinsamen Hohlraum bildenden Gitterelemente kann zufällig sein. Bevorzugt werden diejenigen Gitterelemente ausgewählt, die mit hoher Wahrscheinlichkeit während eines Einbruchversuchs entfernt werden müssen, um in den abgesicherten Bereich eindringen zu können. Es werden beispielsweise zwei Gitterelemente ausgewählt, die im geschlossenen Zustand möglichst zentral vor dem abzusichernden Bereich angeordnet sind oder die eine große Fläche vor dem abzusichernden Bereich durchqueren, beispielsweise ein zentrales horizontal verlaufendes und ein zentral vertikal verlaufendes Gitterelement und/oder zwei entgegengesetzt diagonal verlaufende Gitterelemente. Durch diese Auswahl ist es nun möglich, nur einen Teil des Schutzgitters mit einem unter Druck stehenden Fluid zu beaufschlagen, anstelle das gesamte Schutzgitter zu befüllen. Dadurch wird weniger Menge an Schutzmittel benötigt, ohne die zusätzliche Schutzwirkung zu verringern.

Die Anzahl der hohlen Gitterelemente ist nicht auf zwei beschränkt. Bevorzugt bilden diese hohlen Gitterelemente einen größeren Teilbereich des gesamten Schutzgitters.

Bevorzugt unterscheiden sich die hohlen Gitterelemente optisch nicht von den übrigen Gitterelementen.

In den gemeinsamen Hohlraum ist erfindungsgemäß ein unter Druck stehendes Fluid als ein Schutzmittel eingebracht. Das Fluid wurde insbesondere unter einem Druck wesentlich größer als der Atmosphärendruck (1 bar), beispielsweise größer als 5 bar, bevorzugt größer 8 bar, mehr bevorzugt größer 12 bar in den gemeinsamen Hohlraum eingebracht. Das Fluid weist im Inneren des Hohlraums bevorzugt einen Druck zwischen 3 bar und 8 bar auf, um ein wirkungsvolles Ausströmen zu gewährleisten. Diese untere Grenze von 3 bar ermöglicht ein zuverlässiges Austreten beim unerlaubten Öffnen des Hohlraums, beispielsweise beim Verletzen des Sicherheitselements durch mechanische Krafteinwirkung. Diese obere Grenze von 8 bar ermöglicht die Einhaltung von Sicherheitsbestimmungen (kein ungewolltes Austreten) während des Be- und/oder Nachfüllens und verringert die Material- und Dichtheitsanforderungen an das Sicherheitselement. Im Hohlraum verbleibt das Fluid bestimmungsgemäß ohne wesentlichen Druckverlust, es sei denn, der Hohlraum wird wieder geöffnet. Beim unbefugten Öffnen des Hohlraums, beispielsweise einem Verletzen der Außenhülle (Durchtrennen, Durchschneiden, Durchknipsen, Aufsägen) eines der hohlen Gitterelemente während eines Einbruchsversuchs, tritt das Fluid schnell und zuverlässig, beispielsweise explosionsartig heraus, wodurch die unmittelbare Umgebung und der Einbrecher mit dem Fluid, also dem Schutzmittel, benetzt wird. Dieses Überraschungsmoment allein könnte den Einbrecher bereits am Fortsetzen des Einbruchs hindern.

Das Fluid ist als Schutzmittel eingebracht und dient dazu beim Austreten eine zusätzliche Schutzwirkung zu entfalten, die den Einbruchsversuch verhindert oder sehr stark erschwert, um den abzusichernden Bereich noch besser zu schützen. Das Schutzmittel umfasst geeignete Gase oder Flüssigkeiten, die beispielsweise übelriechende Substanzen, Signalfarben, Reizsubstanzen, natürliche Desoxyribonukleinsäure, kurz DNA, und/oder künstliche DNA enthalten. Beispielsweise umfasst das Schutzmittel zumindest einen Reizstoff, ein Tränenmittel, einen Geruchsstoff, einen Farbstoff und ggf. ein Treibmittel.

Ein derartiges Schutzgitter hat eine Reihe von Vorteilen. Einerseits ist es beweglich, es kann also für einen zeitweisen Schutz verwendet werden, wobei im geöffneten Zustand Fluchtwege nicht versperrt sind oder Tageslicht ungehindert eindringen kann. Zudem ist die konkrete Platzierung der zumindest zwei hohlen Gitterelemente - die den gemeinsamen Hohlraum bilden - dem Einbrecher unbekannt, wodurch ein Überraschungsmoment gegeben ist. Der Druck des Fluids führt zu einem explosionsartigen Ausströmen des Fluids, wodurch der Einbrecher erschreckt wird. Das Fluid ist ein Schutzmittel, was beim Austreten aus dem Hohlraum eine Schutzwirkung entfaltet und beispielsweise den Einbrecher markiert (Signalfarbe, künstliche DNA) und/oder behindert (Reizgas, übelriechende Flüssigkeit). Durch das Fluid als Schutzmittel kann die Konstruktion des Schutzgitters weniger massiv ausgebildet werden, das Schutzgitter kann mit weniger Materialaufwand gefertigt werden und ist leichter.

Bevorzugt weist das Schutzmittel zumindest eines der folgenden Mittel auf: Rauchgas; Tränen-oder Reizgas; Tränen- oder Reizflüssigkeit; Ammoniak mit Schwefel; Eisensulfid mit Salzsäure; Buttersäure; Signalfarbe; natürliche DNA und/oder künstliche DNA.

Die natürliche DNA wird beispielsweise vor dem Einbringen des Fluids vom Kunden erhalten und bevorzugt bereits während des Fertigungsprozesses in das Schutzgitter eingebracht.

Künstliche DNA, auch als synthetische DNA bezeichnet, ist eine DNA, die nicht natürlich vorkommt. Sie kann durch verschiedene Methoden der DNA-Synthese erzeugt werden, wie beispielsweise durch die Phosphoramidit-Synthese bei Oligonukleotiden, durch die Polymerasekettenreaktion bei Polynukleotiden mit existierender Vorlage oder durch die künstliche Gensynthese bei Polynukleotiden ohne existierende Vorlage.

Die künstliche DNA und/oder die natürliche DNA werden im Schutzgitter bevorzugt zur Eigentumsmarkierung eingesetzt. Besitzer oder Eigentümer können nun das Fluid im Schutzgitter mit der DNA anreichern und somit das Risiko für Diebe und Hehler erhöhen, bei einem Einbruchsversuch identifiziert zu werden. Diese DNAs sind einmalig, wie ein genetischer Fingerabdruck. Bevorzugt kann derartige DNA durch UV-Licht sichtbar gemacht werden. Wird eine Person gestellt, die Spuren von der künstlichen DNA und/oder der natürlichen DNA aufweist, kann diese Person als Täter gerichtstauglich identifiziert werden. Derartige Schutzmittel helfen also, einen Täter zu überführen. Derartige Schutzmittel sind hilfreiche künstliche Zeugen.

Bevorzugt umfasst das Fluid weiterhin Bindungsmittel, Lösungsmittel und/oder Konservierungsmittel. Damit wird der Hohlraum hermetisiert und vor Korrosion geschützt.

Das Schutzmittel weist bevorzugt ein Treibmittel auf, um in den Hohlraum eingebracht werden zu können. Das Treibmittel ist bevorzugt ein nicht-brennbares Treibmittel, beispielsweise Kohlendioxid. Damit wird ein Treibmittel verwendet, bei dem keine Explosionsgefahr beim unerlaubten Auftrennen des Sicherungselements, beispielsweise durch Funkenflug bei Verwendung eines akkubetriebenem Trennschleifer, besteht.

In einer ersten Ausgestaltung ist das Fluid ein Gemisch aus drei der folgenden Komponenten. Eine erste Komponente ist ein nicht gefährdender langanhaltender Farbstoff (Signalfarbe, Tinte) zum Markieren eines Täters und dessen Werkzeug und ggf. eines potenziellen Diebesguts über einen längeren Zeitraum. Eine zweite Komponente ist eine natürliche DNA oder künstliche DNA, um den markierten Täter zweifelsfrei der begangenen Tat überführen zu können. Eine dritte Komponente ist eine nicht gefährdende übelriechende Flüssigkeit, beispielsweise eine Flüssigkeit aus dem Lebensmittelbereich, wodurch der Täter gezwungen wird, den Tatort als unangenehm riechenden Ort zu verlassen.

In einer zweiten, kostengünstigen, Ausgestaltung ist das Fluid ein Gemisch aus der genannten ersten Komponente mit der dritten Komponente.

Ziel bei der Wahl eines geeigneten Schutzmittels ist es stets, den Einbrecher (=Täter) bereits am Einbruchsversuch zu hindern, ihn dabei aber nicht zu verletzen. Aus diesen Gründen wird der o.g. Druckbereich gewählt und deshalb sind die hier beschriebenen Komponenten vorteilhaft.

In einer bevorzugten Ausgestaltung sind die hohlen Gitterelemente einer ersten Ausrichtung abgeschlossene Rohre, also Rohre mit abgedichteten Endpunkten. Zumindest ein Teilabschnitt oder zumindest eine Teilmenge von Gitterelementen einer zweiten Ausrichtung ist flexibel (=elastisch). Mit flexibel bzw. elastisch ist gemeint, dass unter Krafteinwirkung das Gitterelement seine Form verändert und bei Wegfall der einwirkenden Kraft das Gitterelement wieder in seine Ursprungsform zurückzukehrt. Die Krafteinwirkung muss bevorzugt größer sein, als das sie von einer Person oder einer Gruppe von Personen aufgebracht werden kann, um ein ungewünschtes Bewegen des Schutzgitters im geschlossenen Zustand zu verhindern. Die Krafteinwirkung kann entsprechend geringer sein, wenn eine Arretierung des Schutzgitters im geschlossenen Zustand angewendet wird, um das Schutzgitter im geschlossenen Zustand zu fixieren.

Eine Ausrichtung ist bevorzugt eine Längsausrichtung des jeweiligen Gitterelements, die beispielsweise im Wesentlichen horizontal, vertikal oder diagonal ist. Die erste Ausrichtung ist zur zweiten Ausrichtung verschieden, beispielsweise sind die Ausrichtungen rechtwinklig zueinander. Ein Teilabschnitt ist ein Abschnitt eines Gitterelements mit einer Länge kleiner als der Gesamtlänge des Gitterelements. Ein flexibler Teilabschnitt ist bevorzugt zwischen zwei starren Teilabschnitten des (gleichen) Gitterelements angeordnet. Als flexibler Teilabschnitt dient beispielsweise ein Schlauch zwischen zwei starren Gitterteilelemente. Alternativ ist zumindest eine Teilmenge der Gitterelemente der zweiten Ausrichtung flexibel ausgebildet. Befinden sich diese Teilabschnitte oder diese Teilmengen von Gitterelementen alle auf gleicher Höhe in dem Gitter, so kann das Gitter im geöffneten Zustand gefaltet, geknickt, gerollt werden und verbraucht so im geöffneten Zustand weniger Platz, beispielsweise wenn es in einem Kasten in der Nähe, beispielsweise oberhalb, unterhalb oder neben der Bauwerksöffnung untergebracht ist.

Bevorzugt sind die zumindest zwei hohlen Gitterelemente so untereinander verbunden, dass an einem Verbindungspunkt der zwei aneinanderstoßenden hohlen Gitterelemente eine Öffnung in einem ersten Gitterelement vorgesehen ist, an die ein anstoßendes zweites Gitterelement anschließbar ist. Die Öffnung ist beispielsweise ein Loch bzw. Durchbohrung der Hülle des Gitterelements. Durch diese Öffnung werden die Hohlräume beider hohler Gitterelemente in einfacher Weise zu einem gemeinsamen Hohlraum verbunden. Das zweite Gitterelement wird dann im Bereich der Öffnung mit dem ersten Gitterelement auch lösbar oder nichtlösbar verbunden, beispielsweise mittels Schraub-, Schweiß-, Löt- und/oder Flanschverbindung.

Die Öffnung ist bevorzugt verschließbar ist. Dadurch können verschiedene gemeinsam abgeschlossene Hohlräume eines Schutzgitters voneinander getrennt werden. Auf diese Weise können verschiedene gemeinsame Hohlräume in einem Schutzgitter vorgesehen sein, die beispielsweise mit dem gleichen oder unterschiedlichen Fluiden gefüllt sind.

Bevorzugt bilden zumindest zwei weitere Gitterelemente des Schutzgitters einen zweiten gemeinsamen abgeschlossenen Hohlraum, in den das oder ein anderes unter Druck stehendes Fluid eingebracht ist.

Die zumindest zwei gemeinsamen abgeschlossenen Hohlräume sind bevorzugt derart im Schutzgitter angeordnet, dass zumindest zwei dieser Hohlräume aufgetrennt werden müssen, um in den abgesicherten Bereich zu gelangen. Somit würde ein Einbruchsversuch zusätzlich erschwert, da zumindest zweimal ein Schutzmittel explosionsartig austritt. Die Verwendung unterschiedlicher Fluide als Schutzmittel erhöht die Sicherheit, da das eine Fluid möglicherweise den Einbrecher markiert (Signalfarbe, natürliche DNA, künstliche DNA) und das weitere Fluid den Einbrecher behindert (Reizgas, Rauch).

Die abgeschlossenen gemeinsamen Hohlräume werden durch verschiedene Gitterelemente gebildet. Die Anzahl und der Ort der Gitterelemente sind durch das Verschließen der jeweiligen Öffnung frei wählbar, sodass die durch die abgeschlossenen Hohlräume gebildeten Teilbereiche des Schutzgitters verschiedene Formen aufweisen können. Der Zustand der Öffnung (Offen oder Geschlossen) pro Verbindung zweier Gitterelemente ist von außen nicht erkennbar. Somit ist es unmöglich für einen Einbrecher zu erkennen, welches Gitterelement mit Fluid gefüllt ist. Bevorzugt weist eines der zumindest zwei untereinander verbundenen hohlen Gitterelemente ein erstes Verbindungselement auf, welches mit einem zweiten Verbindungselement des zweiten der zumindest zwei untereinander verbundenen hohlen Gitterelemente verbunden ist. Durch das Verbinden des ersten Verbindungselementes mit dem zweiten Verbindungselement wird auch der gemeinsame abgeschlossene Hohlraum gebildet. Eine derartige Verbindung bewirkt also einerseits die (lösbare oder nicht-lösbare) Verbindung der Gitterelemente miteinander und andererseits auch die Verbindung der beiden Hohlräume der Gitterelemente. Dies vereinfacht die Konstruktion erheblich. Beispielsweise werden zweite Gitterelemente vorgesehen, die an ihren Endpunkten Schraubverbindungselemente aufweisen, um mit entsprechenden Gegenstücken von ersten Gitterelementen verbunden zu werden. Durch das unter Druck stehende Fluid wird ein Aufschrauben der Gitterelemente das Fluid freisetzen und den Einbruchsversuch be- bzw. verhindern.

In Frontansicht des Schutzgitters hat zumindest eines der gebildeten Teilbereiche in einer bevorzugten Ausgestaltung eine rechteckige Form. Dabei könnte ein Hohlraum beispielsweise durch zumindest ein horizontales Gitterelement gebildet werden, dessen Öffnungen für Verbindungen zu vertikalen Gitterelementen alle verschlossen sind. Alternativ könnte ein Hohlraum beispielsweise durch zumindest zwei oder mehr horizontale Gitterelemente und alle dazwischen angeordneten vertikalen Gitterelemente gebildet werden. Die Öffnungen an den horizontalen Gitterelementen für Verbindungen zu nicht zwischen den zumindest zwei oder mehr horizontalen Gitterelementen liegenden vertikalen Gitterelementen werden alle verschlossen. Damit ist der Hohlraum des rechteckigen Teilbereichs definiert.

In Frontansicht des Schutzgitters hat zumindest eines der gebildeten Teilbereiche in einer bevorzugten Ausgestaltung eine quasi-quadratische Form. Dabei könnte ein Hohlraum beispielsweise durch zumindest zwei oder mehr horizontale Gitterelemente-Abschnitte und alle dazwischen angeordneten vertikalen Gitterelemente gebildet werden. Ein Abschnitt eines Gitterelements ist in Längsausrichtung kürzer als das gesamte Gitterelement. Die Öffnungen an den horizontalen Gitterelemente-Abschnitte für Verbindungen zu nicht zwischen den zumindest zwei oder mehr horizontalen Gitterelemente-Abschnitten liegenden vertikalen Gitterelementen werden alle verschlossen. Damit ist der Hohlraum des quasi-quadratischen Teilbereichs definiert.

In Frontansicht des Schutzgitters hat zumindest eines der gebildeten Teilbereiche in einer bevorzugten Ausgestaltung eine Großbuchstaben-Form, also insbesondere eine L-Form oder eine T-Form oder eine J-Form oder eine S-Form oder eine A-Form oder eine U-Form. Darüber hinaus könnte der Teilbereich auch eine M-Form, eine C-Form, eine E-Form, eine H-Form, oder eine P-Form haben. Bei diesen Formen sind alle Symmetrieformen, wie punktsymmetrische Formen, und auch Spiegelungen (beispielsweise eine gespiegelte E-Form) mit umfasst. Entsprechend dieser gewählten Form werden die Öffnungen an den horizontalen Gitterelementen für Verbindungen zu nicht zur Form gehörenden vertikalen Gitterelementen werden alle verschlossen. Damit ist der Hohlraum des entsprechend geformten Teilbereichs definiert.

Bevorzugt ist das erste Verbindungselement ein Gewindeeinsatz in dem einen der zumindest zwei untereinander verbundenen hohlen Gitterelemente. Das zweite Verbindungselement ist ein zum Gewindeeinsatz entsprechendes Außengewinde an einem Endpunkt des zweiten der zumindest zwei untereinander verbundenen hohlen Gitterelemente. Auf diese Weise wird in einfacher Weise eine luftdichte und mechanisch stabile Verbindung geschaffen.

Bevorzugt ist das Gitterelement mit dem zweiten Verbindungselement ein mit einem Geflecht ummantelter Schlauch ist, der an jedem seiner zwei Endpunkte jeweils das zweite Verbindungselement aufweist, um mit zwei verschiedenen, beispielsweise benachbarten, Gitterelementen gleicher Ausrichtung verbunden zu werden. Dieses Geflecht ist bevorzugt aus einem robusten Material, beispielsweise Metall, Kevlar, Karbon, Glas, Holz und/oder Kunststoff oder auch der Zeit endsprechende geeignete Materialien, zum Einsatz kommen.

Durch die Verwendung eines im Hohlraum des Sicherheitselements eingebrachten Schutzmittels ist es möglich, auf kostengünstigere Materialien als Schutzgitter zurückzugreifen. Auf speziell gehärtete Materialen, wie Stahl etc., kann komplett verzichtet werden, denn der Einbrecher wird nicht nur durch ein widerstandsfähiges Material, sondern nun durch die zusätzliche Schutzfunktion eines austretenden Schutzmittels vom Einbruch abgehalten.

In einer bevorzugten Ausgestaltung ist an zumindest einer der Öffnungen ein Endstück lösbar verbunden mit dem Gitterelement zum Verschließen des Hohlraums angeordnet. Als Endstück kann ein massives, ein-stückiges Element dienen, beispielsweise ein Pfropf, ein Stöpsel, eine Madenschraube, ein Gewindestift, eine Wurmschraube oder entsprechend ähnlicher Verschluss. Das Endstück verschließt dabei die Öffnung des hohlen Gitterelements und verhindert so das Entweichen des Fluids.

Das Endstück am Gitterelement ist bevorzugt lösbar unter Verwendung des Gewindes der Öffnung mit dem Gitterelement verbunden. Dabei ist das Gewinde der Öffnung für das Verschließen des Gitterelements an dieser Öffnung durch das Endstück vorgesehen. Das Gewinde der Öffnung weist dazu eine Länge auf, die in etwa oder mehr der Länge eines Außengewindes des Endstücks entspricht.

In einer bevorzugten Ausgestaltung weist das Endstück eine Kavität auf, die im verschlossenen Zustand der Öffnung des Gitterelements ein Teil des Hohlraums ist. Auf diese Weise setzt sich der Hohlraum bis an sein äußerstes Ende fort und ein Auftrennen der Außenhülle des Gitters im Bereich der Öffnung des Gitterelements führt ebenfalls zum sofortigen Austreten des Fluids.

Bevorzugt ist an einem Endpunkt zumindest eines der den gemeinsamen abgeschlossenen Hohlraum bildenden Gitterelemente ein Ventil zum Befüllen des gemeinsamen Hohlraums mit dem Fluid angeordnet. Pro gemeinsamen Hohlraum ist zumindest ein Ventil vorzusehen. Das Schutzgitter kann prinzipiell im gefüllten Zustand montiert werden und innerhalb definierter Wartezyklen kann mittels des Ventils die Befüllung geprüft werden.

Bevorzugt ist an einer Öffnung eines Gitterelements das Ventil zum Einbringen des Fluids in den Hohlraum vorgesehen. In einer bevorzugten Ausgestaltung ist an der Öffnung für das Einfüll-Ventil ein Ventil-Adapter angeordnet. Dieser Ventil-Adapter weist ein Außengewinde auf, mit dem es an dem Gewinde der Öffnung lösbar fixiert werden kann. Der Ventil-Adapter weist bevorzugt zudem ein Innengewinde zum Fixieren des Einfüllventils im Ventil-Adapter. Der Ventil-Adapter wird bevorzugt verwendet, um ein Standard-Ventil trotz verschiedener Baugrößen von Öffnungen für Gitterelemente, insbesondere unterschiedliche Durchmesser, verwenden zu können. Dies erhöht die Flexibilität bei der Herstellung von Schutzgittern unterschiedlicher Bauformen und Größen.

Wird der Ventil-Adapter in Kombination mit einem Endstück an der Öffnung verwendet, dann kann der Ventil-Adapter zudem eine Verjüngung aufweisen, wodurch der Ventil-Adapter zumindest teilweise in eine Kavität des Endstücks eingreifen kann. Dazu kann an der Außenseite der Verjüngung ein Gewinde vorgesehen sein, dass in ein Innengewinde des Endstücks eingreifen kann. Dies ermöglicht einen kompakten Aufbau und einen stabilen Verschluss der Öffnung des Gitterelements.

Das Endstück der Öffnung ist in einer Ausgestaltung nicht-lösbar mit dem Gitterelement, beispielsweise mittels eines Fügeverfahrens (Schweißen) dauerhaft verbunden. Zusätzlich oder alternativ kann auch ein Klebeverfahren zum dauerhaften Verbinden von Gitterelement und Endstück der Öffnung verwendet werden.

Das Ventil ist bevorzugt im Bereich einer Führungsschiene des Schutzgitters im geschlossenen Zustand angeordnet. Somit ist ein Zugriff auf das Ventil im geschlossenen Zustand des Schutzgitters nicht ohne Demontage der Führungsschiene möglich.

Im Hohlraum ist bevorzugt ein Drucksensor angeordnet ist, wobei der Drucksensor einen Druckabfall im Hohlraum erfasst und an eine Alarmeinrichtung meldet. Der Drucksensor ist bevorzugt energieautark und sendet das Erfassungssignal unabhängig vom Vorhandensein einer Gebäudeenergieversorgung. Das Erfassungssignal wird bevorzugt über eine digitale Schnittstelle direkt als Meldung auf ein Mobilfunkgerät, einen Wachschutz oder zur Polizei unter Nennung des Einbruchsort abgesetzt.

Erfindungsgemäß ist zudem ein Verfahren zum Behindern eines Einbruchsversuch mit einem Schutzgitter der vorhergehenden Art vorgesehen, wobei beim unerlaubten Öffnen des Hohlraums das unter Druck stehende Fluid als Schutzmittel aus dem Inneren des Schutzgitters austritt. Dieses Verfahren bewirkt neben dem Schutz durch das Schutzgitter ein Ausströmen eines weiteren Schutzmittels, um eine zusätzliche Behinderung des Einbruchs zu bewirken.

Das Austreten des Fluids wird mittels eines Drucksensors detektiert und über eine digitale Schnittstelle des Drucksensors berichtet. Dabei wird beispielsweise die durch das Austreten des Fluids freigesetzte Energie einen Energiespeicher des Drucksensors laden, der dann den Drucksensor mit Energie versorgt, um den Bericht mittels der digitalen Schnittstelle abzusetzen. Alternativ verfügt der Drucksensor über eine Batterie, um den Bericht mittels der digitalen Schnittstelle abzusetzen. Der Drucksensor kann über eine eigene Teilnehmerkennung mit einem Mobilfunknetz kommunizieren.

Als beweglich montierte Schutzgitter werden überwiegend Roll- bzw. Scherengitter eingesetzt. Die Gitterelemente sollten ein robustes und umweltresistentes Material aufweisen, beispielsweise Metall- oder Kunststoff. Jeglicher Abstand zwischen zwei einzelnen Gitterelemente zueinander sollte im geschlossenen Zustand des Schutzgitters 200 mm x 100 mm nicht übersteigen.

Das Schutzgitter muss in ausreichend robusten Führungsschienen geführt sein, die Führungsschienen müssen kraftschlüssig mit der Wand des abzusichernden Bereichs verbunden sein und dürfen von außen nicht zugänglich oder lösbar sein. Die Bewegung des Schutzgitters erfolgt beispielsweise parallel zu dem Verlauf der Führungsschienen.

Das Roll- oder Scherengitter könnte im geschlossenen Zustand durch einen Verschluss oder eine Arretierung, z. B. Schneckengetriebe in der Endposition gesichert werden.

Bei elektrischem Antrieb sollte das Betätigen der Schalteinrichtung durch einen potentiellen Einbrecher verhindert werden.

Das Entfernen von Gitterstäben kann beispielsweise durch Sonderprofile der Gitterelemente erschwert bzw. verhindert werden. Beispielsweise wird in einem hohlen Gitterelement ein loser, gehärteter Rundstahl eingelegt (Rollkerngitter). Das Durchsägen wird durch den sich mitdrehenden Stahl wesentlich erschwert.

Bevorzugt kann das Schutzgitter auch einen flächigen Bezug aufweisen, um auch als Sonnenschutz (Markise) eingesetzt zu werden. Beispielsweise ist das Schutzgitter mit einem Stoffbezug oder mit Leinen bespannt. Zum Fixieren des Stoffes am Schutzgitter können am Stoff entsprechende Schlaufen oder Bänder befestigt sein, die mit einzelnen Gitterstäben verknüpft werden. Der Stoffbezug wird beispielsweise zusammen mit dem Schutzgitter vom geschlossenen Zustand in den geöffneten Zustand des Schutzgitters bewegt. Beispielsweise könnte der Stoff mit auf- beziehungsweise abgerollt werden. Somit erfüllt das Schutzgitter eine Doppelfunktion als einbruchshemmendes Element und zusätzlich als Sonnenschutz oder Sichtschutz und auch Wärmeschutz. Das Gitter kann so flexibel vielseitig eingesetzt werden.

Zusätzlich oder alternativ wird das Schutzgitter bevorzugt mit Lamellen bestückt. Dadurch kann das Schutzgitter zusätzlich als Rollladen eingesetzt werden. Somit erfüllt das Schutzgitter eine Doppelfunktion als einbruchshemmendes Element und zusätzlich als Sonnenschutz oder Sichtschutz oder Wärmeschutz. Das Gitter kann so flexibel vielseitig eingesetzt werden. Die einzelnen Lamellen weisen in Längsrichtung eine Länge auf, die in etwa gleich oder kürzer ist als die Länge der horizontalen Gitterelemente.

Die Lamellen haben bevorzugt einen Abdeckungsbereich, einen Befestigungsbereich und einen Überlappungsbereich. Der Abdeckungsbereich ermöglicht die Verdunklung. Am Befestigungsbereich ist ein Fixierelement angeordnet. Mit dem Fixierelement wird die Lamelle an einer der Gitterelemente fixiert, beispielsweise als eine mechanisch lösbare Verbindung, beispielsweise durch eine Klick- oder Schraubverbindung. Die Lamellen sind beispielsweise aus Kunststoff oder Aluminium. Vorzugsweise ist eine werkzeuglose Montage an den Gitterelementen vorgesehen, sodass die Lamellen montiert und auch wieder demontiert werden können. Die Funktion des Schutzgitters wird durch die Lamellen nicht beeinträchtigt. Die Montage erfolgt beispielsweise an einem bereits montierten Schutzgitter.

Die Lamellen können bevorzugt in eigenen oder aber in den Führungsschienen des Schutzgitters geführt werden. Alternativ sind die Lamellen kürzer als die horizontalen Gitterelemente.

Alternativ wird mit dem Fixierelement die Lamelle an einer der Gitterelemente mechanisch unlösbar verbunden, beispielsweise durch eine Klebe oder Schweißverbindung.

Folgende Vorteile werden durch die Erfindung geboten:
Bereits der Zerstörungsversuch auch bei nur geringer Öffnung des gemeinsamen Hohlraums führt zum explosionsartigen Austritt des Fluids. Unweigerlich wird der Einbruch erschwert, verzögert oder verhindert, gemeldet und die beteiligte(n) Person(en) und das verwendete Gerät markiert (künstliche DNA, natürliche DNA, Signalfarbe). Das Schutzgitter bietet einen aktiven Schutz auch bei einem Energieversorgungsausfall, wo konventionelle Alarmanlagen und Überwachungssystem bereits wirkungslos sind.

Zudem wird das Schutzgitter mit nur wenigen Handgriffen (oder auch eine Automatik) positioniert, um zeitweise Schutz zu erhöhen.

Der Einbau des Schutzgitters erfolgt ohne großen Aufwand und ist überall möglich, da es eine eigene abgeschlossene Baugruppe ist, die auch ohne zentrale Versorgung von Schutzflüssigkeit oder Energie auskommt. Eine zentrale Fluid-bzw. Energieversorgung als zusätzliche Option ist ebenfalls möglich.

Das Schutzgitter sorgt für einen Überraschungseffekt, der einen Rückzug des Einbrechers auslösen wird. Selbst wenn ein Einbrecher bereits einen Einbruch an einem solchen Schutzgitter 1 durchgeführt hat, bleibt ihm ungewiss, womit das aktuell angegriffene Schutzgitter befüllt ist. Ein evtl. Mitführen von Schutzkleidung oder Gasmaske sind eher auffällig und als zusätzliche Last für jeden Täter hinderlich. Das Schutzgitter hat eine abschreckende Wirkung auf den potentiellen Einbrecher.

Das Schutzgitter besteht aus Stahl oder auch Kunststoffrohren, die mit Panzerschläuchen oder auch durch biegsame Kunststoffrohre zu gemeinsamen Hohlräumen (=Teilbereiche) im Schutzgitter miteinander verbunden werden.

Infolge eines Druckabfallsignals kann eine Verbindung zu anderen Sicherungs- und Benachrichtigungsanlagen aufgebaut werden. Dabei kann die Benachrichtigung auf digitalem Wege sowohl an den Eigentümer, den Betreiber oder den Nutzer sowie an den Wachschutz oder die Polizei erfolgen.

### KURZE ZUSAMMENFASSUNG DER FIGUREN

Nachfolgend wird anhand von Figuren die Erfindung bzw. weitere Ausführungsformen und Vorteile der Erfindung näher erläutert, wobei die Figuren lediglich Ausführungsbeispiele der Erfindung beschreiben. Gleiche Bestandteile in den Figuren werden mit gleichen Bezugszeichen versehen. Die Figuren sind nicht als maßstabsgetreu anzusehen, es können einzelne Elemente der Figuren übertrieben groß bzw. übertrieben vereinfacht dargestellt sein.

Es zeigen:
Fig. 1a-c verschiedene Ansichten eines beispielhaften (nicht Teil der beanspruchten Erfindung) Schutzgitters im geschlossenen Zustand;
Fig. 2a Vorderansicht eines zweiten Ausführungsbeispiel eines erfindungsgemäßen Schutzgitters im geschlossenen Zustand;
Fig. 2b Schnittebene des zweiten Ausführungsbeispiel eines erfindungsgemäßen Schutzgitters im sich öffnenden Zustand an der Schnittlinie A-A`;
Fig. 2c Perspektivische Ansicht des zweiten Ausführungsbeispiel eines erfindungsgemäßen Schutzgitters im sich öffnenden Zustand;
Fig. 3a Vorderansicht des zweiten Ausführungsbeispiel des erfindungsgemäßen Schutzgitters gemäß Fig. 2a im sich öffnenden Zustand;
Fig. 3b Schnittebene des zweiten Ausführungsbeispiel des erfindungsgemäßen Schutzgitters im sich öffnenden Zustand an der in Fig. 3a gezeigten Schnittlinie A-A`;
Fig. 3c Schnittebene des zweiten Ausführungsbeispiel des erfindungsgemäßen Schutzgitters im sich öffnenden Zustand an der in Fig. 3a gezeigten Schnittlinie B-B';
Fig. 3d einen in Fig. 3a gekennzeichneten Bereich C des zweiten Ausführungsbeispiels in vergrößerter Darstellung;
Fig. 4a Perspektivische Ansicht des zweiten Ausführungsbeispiel eines erfindungsgemäßen Schutzgitters im fast geöffneten Zustand nach der Montage;
Fig. 4b Perspektivische Ansicht des zweiten Ausführungsbeispiel eines erfindungsgemäßen Schutzgitters im fast geschlossenen Zustand nach der Montage;
Fig. 5a Vorderansicht eines dritten Ausführungsbeispiel eines erfindungsgemäßen Schutzgitters im sich öffnenden Zustand;
Fig. 5b einen in Fig. 5a markierten Bereich D in vergrößerter Darstellung;
Fig. 6a Perspektivische Ansicht einer Weiterbildung des zweiten Ausführungsbeispiels eines erfindungsgemäßen Schutzgitters mit Lamellen im fast geschlossenen Zustand nach der Montage;
Fig. 6b Schnittebene der in Fig. 6a gezeigten Weiterbildung im halb geöffneten Zustand an der in Fig. 3a gezeigten Schnittlinie A-A`;
Fig. 6c vergrößerte Darstellung einer Lamelle zur erfindungsgemäßen Verwendung in der Weiterbildung gemäß Fig.6a und Fig. 6b;
Fig. 6d vergrößerte Darstellung zweier direkt untereinander angeordneter Lamellen gemäß
Fig. 6c zur erfindungsgemäßen Verwendung in der Weiterbildung gemäß Fig.6a und Fig. 6b;
Fig. 7a Perspektivische Ansicht einer Weiterbildung des zweiten Ausführungsbeispiels eines erfindungsgemäßen Schutzgitters mit Bezug im fast geschlossenen Zustand nach der Montage;
Fig. 7b Schnittebene der in Fig. 7a gezeigten Weiterbildung im halb geöffneten Zustand an der in Fig. 3a gezeigten Schnittlinie A-A`; und
Fig. 7c vergrößerte Darstellung der Fixierung des Bezugs zur erfindungsgemäßen Verwendung in der Weiterbildung gemäß Fig.7a und Fig. 7b.

### FIGURENBESCHREIBUNG

In den Fig. 1a-c sind verschiedene Ansichten eines nicht beanspruchten Beispiels eines Schutzgitters 1 im geschlossenen Zustand dargestellt. Dabei zeigt Fig. 1a eine Vorderansicht eines Schutzgitters 1. Fig. 1b zeigt eine Schnittebene an der Schnittlinie A-A' der Fig. 1a. Fig. 1c zeigt eine perspektivische Darstellung des Schutzgitters. Die nachfolgende Beschreibung gilt für alle drei Ansichten der Fig. 1a-c gleichermaßen.

Das in den Fig. 1a-c gezeigte Schutzgitter 1 weist eine Vielzahl von vertikalen Gitterelemente 26 (Gitterelemente in vertikaler Ausrichtung, hier Anzahl 5) und eine Vielzahl von horizontalen Gitterelemente 27 (Gitterelemente in horizontaler Ausrichtung, hier 20) auf. Diese Gitterelemente 26, 27 sind längliche Elemente in gleichmäßigen Abständen und sind an entsprechenden Kreuzungspunkten miteinander verbunden. Diese Gitterelemente 26, 27 sind beispielsweise Rundprofile aus massivem Metall und sind nicht-lösbar miteinander verbunden.

In Fig. 1a-c sind zudem ein vertikales hohles Gitterelement 21 (hier drittes vertikales Gitterelement von links) und ein horizontales hohles Gitterelement 22 (hier zwölftes horizontales Gitterelement von oben) gezeigt. Das horizontale Gitterelement 22 verläuft vom ersten vertikalen Gitterelement 27 (hier 1) zum letzten vertikalen Gitterelement 27 (hier 5). Das vertikale Gitterelement 21 verläuft vom ersten horizontalen Gitterelement 26 (hier 1) zum letzten horizontalen Gitterelement 26 (hier 20). Die Gitterelemente 21, 22 sind beispielsweise starre Rohre und sind optisch oder akustisch (durch Klopfversuche) nicht von den übrigen Gitterelementen 26, 27 zu unterscheiden. Die beiden Endpunkte dieser beiden Gitterelemente 21, 22 sind verschlossen. An einem Verbindungspunkt 3 sind beide Gitterelemente 21, 22 miteinander verbunden. Dazu weist das horizontale Gitterelement 22 eine Durchbohrung an beiden gegenüberliegenden Oberseiten des Gitterelements 22 auf, durch die das vertikale Gitterelement 21 hindurchgesteckt wird. Die äußeren Oberflächen der Gitterelemente 21, 22 sind im Bereich des Verbindungspunktes 3 nicht lösbar miteinander verbunden, beispielsweise verschweißt, verlötet, verklebt oder anderweitig nicht lösbar miteinander verbunden.

Zudem ist eine Durchbohrung (nicht dargestellt) in dem vertikalen Gitterelement 21 im Bereich des Verbindungspunkts 3 vorgesehen. Diese Durchbohrung im Gitterelement 21 kann ebenfalls in beiden gegenüberliegenden Oberseiten sein. Die Durchbohrung im Gitterelement 21 ist dabei im Inneren des horizontalen Gitterelements 22 angeordnet. Diese nicht dargestellte Durchbohrung ermöglicht es, dass die beiden Hohlräume der Gitterelemente 21, 22 zu einem gemeinsamen abgeschlossenen Hohlraum innerhalb des Schutzgitters 1 verbunden werden.

Alternativ könnte das vertikale Gitterelement 21 in zwei Teilabschnitte geteilt werden. Jeder Teilabschnitt wird an gegenüberliegenden Seiten im Bereich des Verbindungspunktes 3 ober- bzw. unterhalb der Durchbohrung dem horizontalen Gitterelement 22 nicht lösbar verbunden, beispielsweise verschweißt, verlötet, verklebt oder anderweitig nicht lösbar miteinander verbunden. Die Verbindung kann mechanisch sein. Durch das Aufteilen und wieder Zusammenfügen wird ebenfalls der gemeinsam verschlossene Hohlraum erhalten.

Die Anordnung der hohlen Gitterelemente 21, 22 innerhalb der übrigen Gitterelemente 26, 27 erfolgt bevorzugt so, dass ein zentraler Bereich des Schutzgitters 1 durch diese hohlen Gitterelemente 21, 22 gebildet wird, sodass - wie in Fig. 1a-c gezeigt ist - für einen Einbruchsversuch ein Durchtrennen dieser Gitterelemente 21, 22 hochwahrscheinlich ist. Daher sind diese hohlen Gitterelemente 21, 22 mittig im Schutzgitter 1 angeordnet.

Die Anzahl der hohlen Gitterelemente 21, 22 ist nicht auf zwei beschränkt. Es ist beispielsweise denkbar, hohle Gitterelemente 21, 22 über das gesamte Schutzgitter 1 zu verteilen und diese entsprechend zu verbinden. Die Anordnung kann zufällig gewählt sein, sodass ein Einbrecher nicht erraten kann, wo ein hohles Gitterelement 21, 22 mit Fluid 12 gefüllt im Schutzgitter 1 angeordnet ist. Die Anordnung der hohlen Gitterelemente 21, 22 kann darüber hinaus auch nach einem Muster erfolgen, beispielsweise in wiederholenden Abständen/Rastern, die beispielsweise äquidistant sind, sodass das Durchtrennen eines hohlen Gitterelements 21, 22 noch wahrscheinlicher erfolgen muss, um den abzusichernden Bereich betreten zu können.

Es ist darüber hinaus auch möglich, nur Teilabschnitte eines Gitterelements 21, 22 in den gemeinsamen Hohlraum aufzunehmen.

In diesen gemeinsamen Hohlraum ist ein Fluid 12 eingebracht. Das Fluid 12 steht unter Druck. Beispielsweise wird ein Druck von 8 bar verwendet. Das Fluid 12 ist ein Schutzmittel, beispielsweise eine Reizflüssigkeit, ein Reizgas, eine Signalfarbe, eine künstliche DNA, ein Reizpulver und oder ein Rauchgas.

Wird nun der gemeinsame geschlossene Hohlraum geöffnet, beispielsweise durch Ansägen eines der hohlen Gitterelemente 21, 22, so tritt das Fluid 12 explosionsartig heraus. Die Auswirkungen des Schutzmittels bei Austritt sind beispielsweise das Auftreten eines unangenehmen Geruchs aufgrund einer übelriechenden Flüssigkeit als Fluid, beispielsweise auf Ammoniak und Schwefel Basis oder Eisensulfid mit Salzsäure oder Buttersäurebasis. Zusätzlich oder alternativ werden körperliche Beschwerden wie Übelkeit und/oder potenziell unfreiwillige Reflexe, wie z.B. Erbrechen oder Lähmung oder dergleichen, verursacht. Zusätzlich oder alternativ wird ein starker Reizstoff freigesetzt, der die Tränensäcke reizt, der schwere körperliche Beschwerden und Unfähigkeit oder Lähmung oder dergleichen verursacht. In einigen Ausführungsformen verhindert diese Kombination von Maßnahmen, dass ein Dieb die physische Zerstörung des Schutzgitters 1 vollenden kann. Der Einbruchsversuch ist damit zumindest behindert oder sogar verhindert.

In Fig. 2a bis 2c sind verschiedene Ansichten eines zweiten Ausführungsbeispiel eines erfindungsgemäßen Schutzgitters 1 in unterschiedlichen Zuständen dargestellt. In Fig. 2a ist eine Vorderansicht des zweiten Ausführungsbeispiel eines erfindungsgemäßen Schutzgitters 1 im geschlossenen Zustand dargestellt. In Fig. 2b ist eine Schnittebene des zweiten Ausführungsbeispiel eines erfindungsgemäßen Schutzgitters im sich öffnenden Zustand an der in Fig. 2a gezeigten Schnittlinie A-A' dargestellt. In Fig. 2c ist eine perspektivische Ansicht des zweiten Ausführungsbeispiel eines erfindungsgemäßen Schutzgitters 1 im sich öffnenden Zustand dargestellt. Die nachfolgende Beschreibung gilt für alle drei Ansichten der Fig. 2a-c gleichermaßen. Die Beschreibung der Fig. 1a-1c gilt auch für die Beschreibung der Fig. 2a-c. Nachfolgend wird daher nur auf die Unterschiede zwischen den Fig. 1a-c und Fig. 2a-c hingewiesen.

Das Schutzgitter 1 der Fig. 2a-2c ist ein beweglich montiertes Schutzgitter 1. Dieses Schutzgitter 1 hat in seiner Bewegung zwei Endzustände, nämlich einen vollständig geschlossenen Zustand, so, wie in Fig. 2a gezeigt und einen vollständig geöffneten Zustand (nicht dargestellt). Während der Bewegung von einem Endzustand in den anderen Endzustand befindet sich das Schutzgitter 1 in einem sich öffnenden Zustand (auch als sich schließenden Zustand), wie in Fig. 2b und Fig. 2c dargestellt. Im geschlossenen Zustand überdeckt die Fläche des Schutzgitters 1 vollständig den abzusichernden Bereich, beispielsweise eine Bauwerksöffnung, wie Tür oder Fenster. Auch Garagenöffnungen, Balkone, Terrassen etc. können mit derartigen Schutzgittern zeitweise gesichert werden.

Das Schutzgitter 1 weist einen Schutzgitter-Kasten 9 auf, in dem das Schutzgitter 1 im geöffneten Zustand untergebracht ist. Das Schutzgitter 1 weist zudem zumindest zwei Führungsschienen 8 auf, in denen das Schutzgitter 1 geführt wird. Der Kasten 9 und die Führungsschienen 8 sind fest mit dem Bauwerk, der den abzusichernden Bereich beinhaltet, verbunden und müssen entsprechend massiv ausgestaltet sein, damit das Schutzgitter 1 bei einem Einbruchsversuch nicht einfach demontiert werden kann. Beispielsweise können sowohl der Kasten 9 als auch die Führungsschienen integraler Bestandteil des Bauwerks sein. Der Kasten 9 und die Führungsschienen 8 sind für den Erfindungsgrundgedanken optional, für den Einbau des Schutzgitters 1 ggf. notwendig. Auf eine weitergehende Beschreibung kann daher verzichtet werden.

In einer alternativen Ausführungsform hat das Schutzgitter 1 nur gebogene Gitterelemente oder zumindest sind ein Teil der Gitterelemente gebogen. Die gebogenen Gitterelemente sind über Verbindungselemente gelenkig miteinander verbunden. Seitlich ist das Schutzgitter in Führungsschienen geführt. Derartige Schutzgitter können an Tiefgaragen zum Verschließen von Ein- und Ausfahrten und an Schaufenstern zur Absicherung eingesetzt werden. Hierbei kommt es auf große Öffnungsquerschnitte an, um für eine ausreichende Belüftung zu sorgen und den Einblick von außen zu ermöglichen.

Im Unterschied zu Fig. 1a-c sind in Fig. 2a-c alle Gitterelemente im Schutzgitter 1 hohle Elemente. Alternativ sind jeweils das erste und das letzte (hier 20.) Gitterelement starre Rohre. Die horizontalen hohlen Gitterelemente 22 sind dabei als starre Rohre ausgebildet, deren beide Endpunkte verschlossen sind. Beispielsweise werden entsprechende Endkappen auf diese Rohre 22 geschweißt. Die vertikalen Gitterelemente 21 verlaufen im Unterschied zur Fig. 1a-c zwischen zwei benachbarten horizontalen hohlen Gitterelementen 22.

Gemäß Fig. 2a weist jedes horizontale Gitterelement 21 (außer das 1. und das 20.) 10 Verbindungspunkte 3 auf (das 1. und das 20. Gitterelement weist nur 5 Verbindungspunkte auf). Die horizontalen hohlen Gitterelemente 22 weisen erste Verbindungselemente auf, um an den Verbindungspunkten 3 die horizontalen hohlen Gitterelemente 22 mit entsprechenden vertikalen hohlen Gitterelementen 21 zu verbinden. Die Verbindung kann mechanisch sein. Diese ersten Verbindungselemente können Stutzen, Flansche oder Löcher zur Aufnahme der entsprechenden vertikalen hohlen Gitterelemente 21 sein. Zudem sind an den Verbindungspunkten die Hohlräume der jeweiligen Gitterelemente 21, 22 zu einem gemeinsamen abgeschlossenen Hohlraum verbunden.

Beispielsweise sind die ersten Verbindungselemente Gewindeeinsätze. Die Endpunkte eines jeden vertikalen Gitterelementes 22 sind beispielsweise mit Außengewinde als zweite Verbindungselemente versehen. Durch entsprechende Schraubverbindung des ersten Verbindungelements mit einem entsprechenden zweiten Verbindungselements wird eine Verbindung zwischen den Gitterelementen 21, 22 geschaffen. Zudem werden dadurch auf einfache Weise auch die Hohlräume des entsprechenden vertikalen Gitterelementes 21 mit dem jeweiligen horizontalen hohlen Gitterelement 22 zu einem gemeinsamen abgeschlossenen Hohlraum verbunden.

In einer alternativen Ausführung ist die Anordnung von horizontalen hohlen Gitterelementen 22 und vertikalen hohlen Gitterelementen 21 vertauscht, sodass die vertikalen Gitterelemente 21 starre Rohre sind, die über horizontale Gitterelemente 21 verbunden sind und einen gemeinsamen abgeschlossenen Hohlraum bilden.

Die vertikalen Gitterelemente 21 sind gemäß Fig. 2a alle flexibel. Beispielsweise sind die vertikalen Gitterelemente 22 aus Schlauch, insbesondere Panzerschlauch, welche ein robustes Metallgeflecht umfassen. Durch das elastische bzw. flexible Ausgestalten der vertikalen hohlen Gitterelemente 21, ist esp möglich, das Schutzgitter 1 trotz Befüllung mit Fluid 12 in den geöffneten Zustand aufzurollen und platzsparend in den Kasten 9 einzubringen. Dies ist in der Fig. 2b und Fig. 2c dargestellt, siehe Rollbewegung 11 des Schutzgitters 1 im Kasten 9. Die Bewegungsrichtung 10 des Schutzgitters 1 ermöglicht ein Öffnen und Schließen des Schutzgitters 1.

Zum Aufrollen des Schutzgitters ist eine Achse vorgesehen, welche durch einen Getriebemotor angetrieben wird (nicht dargestellt).

In einer (nicht dargestellten) alternativen Ausführung ist die Anordnung von horizontalen hohlen Gitterelementen 22 und vertikalen hohlen Gitterelementen 21 der Fig. 2a mit der Anordnung aus Fig. 1a kombinierbar. Dabei wird eine erste Teilmenge der horizontalen oder vertikalen Gitterelemente 21, 22 starr ausgebildet und eine zweite Teilmenge flexibel ausgebildet. Dadurch ist das Schutzgitter 1 im geöffneten Zustand faltbar und kann platzsparend in den Kasten 9 eingebracht werden.

Die Fig. 3a zeigt eine Vorderansicht des zweiten Ausführungsbeispiel des erfindungsgemäßen Schutzgitters 1 gemäß Fig. 2a im sich öffnenden Zustand. In Fig. 3b ist eine Schnittebene des zweiten Ausführungsbeispiel des erfindungsgemäßen Schutzgitters im sich öffnenden Zustand an der in Fig. 3a gezeigten Schnittlinie A-A` gezeigt. In Fig. 3c ist eine Schnittebene des zweiten Ausführungsbeispiel des erfindungsgemäßen Schutzgitters im sich öffnenden Zustand an der in Fig. 3a gezeigten Schnittlinie B-B'. In Fig. 3d ist einen in Fig. 3a gekennzeichneten Bereich C des zweiten Ausführungsbeispiels in vergrößerter Darstellung.

Da die Fig. 3a-3d das zweite Ausführungsbeispiel der Fig. 2a-c betreffen, wird auf Fig. 2a-c verwiesen und auf wiederholende Aussagen verzichtet. Stattdessen werden nachfolgend die weiteren Details der Fig. 3a-d beschrieben.

Die in Fig. 3b gezeigte Schnittebene entlang der in Fig. 3a gezeigten Schnittlinie A-A` zeigt, dass in jedem der horizontalen Gitterelemente 22 das Fluid 12 eingebracht ist. Die in Fig. 3c gezeigte Schnittebene entlang der in Fig. 3a gezeigten Schnittlinie B-B' zeigt, dass in jedem der vertikalen Gitterelemente 21 das Fluid 12 eingebracht ist. In Fig. 3c ist ebenfalls ein Gewindeeinsatz 28 in einem horizontalen Gitterelement 22 angedeutet, der zur Verbindung mit einem entsprechenden vertikalen Gitterelement 21 dient. Der Übersichtlichkeit halber ist nur ein Gewindeeinsatz 28 angedeutet, wobei - wie in Fig. 2a-c - bereits beschrieben, jedes horizontale Gitterelement 22 zehn dieser Gewindeeinsätze aufweist.

Die Fig. 3a weist einen Bereich C auf, der in Fig. 3d vergrößert dargestellt ist. An dem linken Endpunkt des in Fig. 3d gezeigten obersten horizontalen Gitterelements 22 ist ein Ventil 6 angeordnet. Dieses Ventil 6 dient der Befüllung des gemeinsamen Hohlraums, der durch die verbundenen Gitterelemente 21, 22 gebildet wird. Prinzipiell kann das Schutzgitter 1 an eine zentrale Druckversorgung angeschlossen werden. Diese zentrale Druckversorgung ist außerhalb des Schutzgitters 1 angeordnet. Gemäß Fig. 3d wird das Schutzgitter 1 über das Ventil 1 befüllt. Diese Befüllung erfolgt bevorzugt vor Auslieferung des Schutzgitters 1. In fest definierten Wartungszyklen wird der Druck des Fluids 12 durch geschultes Wartungspersonal überprüft.

In Fig. 3d ist an dem linken Endpunkt des in Fig. 3d gezeigten untersten horizontalen Gitterelements 22 ein Drucksensor 7 angeordnet. Dieser Drucksensor 7 überwacht den Druck des Fluids 12 im gemeinsamen Hohlraum. Wenn der Druck einen bestimmten Wert unterschreitet - beispielsweise verursacht durch einen Einbruchsversuch - wird der Drucksensor den Druckabfall feststellen und diesen an eine Warneinrichtung berichten. Der Drucksensor 7 ist bevorzugt energieautark und erzeugt die Energie zum Berichten aus der Umgebungsenergie (sogenanntes Energy Harvesting). Alternativ verfügt der Drucksensor 7 über eine Batterie. In beiden Fällen ist somit das Berichten eines Druckabfalls möglich auch wenn eine Energieversorgung ausgefallen ist.

Auch in Fig. 3d ist ein exemplarischer Gewindeeinsatz gezeigt, der zur Verbindung mit einem entsprechenden vertikalen Gitterelement 21 dient. Der Übersichtlichkeit halber ist auch in Fig. 3d nur ein Gewindeeinsatz 28 angedeutet, wobei - wie in Fig. 2a-c - bereits beschrieben, jedes horizontale Gitterelement 22 zehn dieser Gewindeeinsätze aufweist.

In Fig. 4a ist eine perspektivische Ansicht des zweiten Ausführungsbeispiel des erfindungsgemäßen Schutzgitters 1 im fast geöffneten Zustand nach der Montage gezeigt. Fig. 4b
zeigt eine perspektivische Ansicht des zweiten Ausführungsbeispiel des erfindungsgemäßen Schutzgitters 1 im fast geschlossenen Zustand nach der Montage. Da die Fig. 4a-b das zweite Ausführungsbeispiel der Fig. 2a-c bzw. der Fig. 3a-3d betreffen, wird auf Fig. 2a-c bzw. Fig. 3a-d verwiesen und auf wiederholende Aussagen verzichtet. Stattdessen werden nachfolgend die weiteren Details der Fig. 4a-b beschrieben. Wie in Fig. 4a und Fig. 4b angedeutet, sind sowohl Kasten 9 als auch Führungsschienen 8 des Schutzgitters 1 integraler Bestandteil des Bauwerks, wodurch eine Barriere-Wirkung des beweglich montierten Schutzgitters 1 erheblich erhöht ist.

In Fig. 5a ist die Vorderansicht eines dritten Ausführungsbeispiel eines erfindungsgemäßen Schutzgitters 1 im sich öffnenden Zustand gezeigt. In Fig. 5b ist ein in Fig. 5a markierter Bereich D vergrößert dargestellt.

Das dritte Ausführungsbeispiel gemäß Fig. 5a-b basiert auf dem zweiten Ausführungsbeispiel gemäß der Fig. 2a-c, Fig. 3a-d und Fig. 4a-b. Es wird daher auf die Aussagen der Fig. 2a-c, Fig. 3a-d und Fig. 4a-b verwiesen und auf wiederholende Aussagen verzichtet. Stattdessen werden nachfolgend die weiteren Details der Fig. 5a-b beschrieben.

Im Unterschied zum zweiten Ausführungsbeispiel wird in Fig. 5a ein Schutzgitter 1 mit drei unterschiedlichen gemeinsam abgeschlossenen Hohlräumen gezeigt. In jedem der gemeinsamen Hohlräume ist ein anderes Fluid 12a-c eingebracht. So ist in Fig. 5a ein unterer gemeinsamer Hohlraum durch sechs horizontale hohle Gitterelemente 22 (Gitterelemente 15 bis 20) und 35 vertikale hohle Gitterelemente 21 gebildet. In diesen unteren gemeinsamen Hohlraum ist ein erstes Fluid 12a eingefüllt.

Zudem ist in Fig. 5a ein mittlerer gemeinsamer Hohlraum durch weitere sechs horizontale hohle Gitterelemente 22 (Gitterelemente 9 bis 14) und 35 vertikale hohle Gitterelemente 21 gebildet. In diesen mittleren gemeinsamen Hohlraum ist ein zweites Fluid 12b eingefüllt.

Zudem ist in Fig. 5a ein oberer gemeinsamer Hohlraum durch weitere 8 horizontale hohle Gitterelemente 22 (Gitterelemente 1 bis 8) und 49 vertikale hohle Gitterelemente 21 gebildet. Da Fig. 5a das Schutzgitter 1 im sich öffnenden Zustand zeigt, ist nur ein Teil des oberen gemeinsamen Hohlraums dargestellt. In diesen oberen gemeinsamen Hohlraum ist ein drittes Fluid 12c eingefüllt.

In jeden gemeinsamen Hohlraum kann nun das gleiche Fluid 12a-c eingefüllt sein. Vorteilhaft ist allerdings das Einfüllen verschiedener Fluide 12a, 12b, 12c in die jeweiligen Hohlräume, sodass unterschiedliche Effekte beim Einbruchsversuch erzielt werden können. Lässt sich ein Einbrecher beispielsweise durch das Fluid 12a (Signalfarbe) nicht vom Einbruchsversuch abbringen, so wird beim notwendigen weiteren Öffnen des zweiten Hohlraums das Fluid 12b (Buttersäure) austreten. Lässt sich der Einbrecher auch durch das zweite Fluid 12b (Buttersäure) nicht vom Einbruchsversuch abbringen, so wird beim notwendigen weiteren Öffnen des dritten Hohlraums das Fluid 12c (Tränengas) austreten.

Jeder gemeinsame Hohlraum weist zumindest ein Ventil 6 zum Befüllen des jeweiligen Hohlraums aus. Zudem weist jeder gemeinsame Hohlraum zumindest einen Drucksensor 7 zum Erfassen eines Druckabfalls im jeweiligen Hohlraum auf.

Die gemeinsamen Hohlräume können durch entsprechendes Öffnen 24 der Öffnung oder Schließen 25 der entsprechenden Gewindeeinsätzen 28 im horizontalen Gitterelement 22 gebildet werden, so wie es in Fig. 5b zwischen dem oberen und mittleren gemeinsamen Hohlraum angedeutet ist.

Das Schutzgitter 1 der Fig. 5a-b hat mehrere separate bewegliche Teilbereiche. Diese Teilbereiche können mit unterschiedlichen Fluiden 12 (Signalfarbe, DNA, Pulver, Rauch, Reizgase oder Flüssigkeiten) druckbetankt werden. Jeder Teilbereich löst bei Verletzung einzeln aus, sodass weitere Teilbereiche bei einem Einbruchsversuch noch zu überwinden wären. Von außen ist nicht ersichtlich, über wieviele Teilbereiche das Schutzgitter 1 verfügt bzw. verfügen könnte und wie die Teilbereiche tatsächlich angeordnet sind.

In einigen Ausgestaltungen des erfindungsgemäßen Schutzgitters 1 sind in den Gitterelementen 22 Öffnungen 24, 25 vorgesehen, die ein Gewinde aufweisen. Diese Öffnungen können mit einem Endstück (nicht dargestellt) verschlossen werden. Das Endstück ist beispielsweise ein Pfropfen oder Stöpsel oder eine Madenschraube mit einem Außengewinde, um mechanisch lösbar mit einer Öffnung des Gitterelements 22 des Schutzgitters 1 verbunden zu werden. Durch die Schraubverbindung zwischen Endstück und Gitterelement ist der Hohlraum im verbundenen Zustand fluiddicht abgeschlossen.

In eine der Öffnungen 24, 25 oder an ein Ende eines oder mehrerer horizontaler Gitterelemente 22 kann jeweils ein Ventil 6 fixiert werden. Somit kann jeder Teilbereich des Schutzgitters individuell befüllt werden. So ist es möglich, die vergleichsweise kostenintensive Komponente des Schutzmittels nur in wenigen (oder einem) der Teilbereiche des Schutzgitters 1 (bei Frontansicht) anzuordnen. Beispielsweise ist ein 3-Komponenten Schutzmittel aus Riechflüssigkeit, Signalfarbe und DNA (natürlich oder künstlich) mit Treibmittel CO2 als das Schutzmittel 12b ausschließlich in dem mittleren Teilbereich eingebracht sein, wohingegen die Teilbereiche mit den Schutzmitteln 12a, 12c ein 2-Komponenten-Schutzmittel, also nur Riechflüssigkeit und Signalfarbe befüllt sein könnte. Alternativ können vereinzelte Teilbereiche gar kein Schutzmittel aufweisen.

Durch die Vielzahl von so verschließbaren Öffnungen 24, 25 im Schutzgitter 1 können die Teilbereiche beliebig geformt werden. Es kann eine schutzgitterindividuelle Formung der Teilbereiche erfolgen. Der Einbrecher wird also pro Auftrennen eines Gitterelement 21,22 mit einer anderen Reaktion des Schutzmittels 12 überrascht, worauf sich ein Einbrecher im Unwissen über die tatsächliche Form des Teilbereichs nicht einstellen kann.

Die Form der Teilbereich kann entsprechend der gewählten Öffnungen ausgestaltet werden, sodass die Teilbereiche vollkommen willkürlich, ähnlich zu einem "Tetris"- Spiel, angeordnet sind. Insbesondere sind rechteckförmige, quasi-quadratische, buchstabenförmige (L, E, A, U, O, F, I, J, M, S, etc. ) Teilbereiche möglich.

Jeder Teilbereich umfasst ein Befüll-Ventil.

Optional kann ein Ventil-Adapter (nicht dargestellt) vorgesehen sein, um das Einfüll-Ventil 6 in der Öffnung 24 des Gitterelements 22 zu fixieren. Dazu weist der Ventil-Adapter ein Außengewinde auf, um mit dem Gewinde der Öffnung lösbar verbunden zu werden. Der Ventil-Adapter weist zudem ein Innengewinde auf, um das Einfüll-Ventil 6 fixieren zu können. Durch den Ventil-Adapter ist es möglich, Einfüll-Ventile 6 von geringer Baugröße auch für Öffnungen 24 mit größeren Durchmessern zu verwenden.

Das Endstück und/oder das Ventil 6 kann zudem eine Kavität (nicht dargestellt) aufweisen. Damit erstreckt sich der Hohlraum auch in die Kavität und ein Auftrennen der Gitterelemente in der Nähe der Öffnungen führt auch zum Austreten des Fluids 12.

Wenn das Einfüll-Ventil 6 mit in eine Öffnung 24, 25 des Gitterelements 22 fixiert wird, kann nach dem Fixieren des Einfüll-Ventils 6, ggf. unter Verwendung des Ventil-Adapters das Fluid in den Hohlraum eingebracht werden. Anschließend wird ein Endstück in der gleiche Öffnung 24, 25 (in der das Ventil 6 fixiert ist) des Gitterelements 22 fixiert. Durch ein Element des Endstücks, beispielsweise ein Bolzen oder ein Stift oder ein Plättchen, wird während des Verbindens (bzw. im Ergebnis des Verbindens) das fixierte Einfüll-Ventil 6 geöffnet. Dadurch strömt ein Teil des Fluids 12 in die Kavität des Endstücks. Im Ergebnis befindet sich das Fluid 12 im Bereich der Endstücke.

Insbesondere befindet sich die Befüll-Grenze nun nicht mehr an der Position des Ventils 6, sondern ragt in die Kavität des Endstücks hinein. Ein unerlaubtes Auftrennen Schutzgitters 1 nahe den Öffnungen führt ebenfalls zum sofortigen Austreten des Fluids und somit der Be- bzw. Verhinderung des Einbruchs.

Soll das Schutzgitter 1 nachgefüllt werden, beispielsweise im Rahmen eines Wartungszyklus, so wird das Endstück von der Öffnung mechanisch gelöst (abgeschraubt). Das Element des Endstücks wirkt nicht mehr auf das Einfüll-Ventil 6 und - sollte noch entsprechender Druck im Hohlraum vorhanden sein - der Hohlraum wird durch das Ventil 6 wieder fluiddicht verschlossen. Somit ist sichergestellt, dass kein Schutzmittel 12 ungewollt austritt.

Das Endstück kann alternativ mit dem Schutzgitter 1 mechanisch nicht lösbar verbunden, beispielsweise verschweißt (gefügt) oder verklebt werden.

In der Fig. 6a ist eine perspektivische Ansicht einer Weiterbildung des zweiten Ausführungsbeispiels eines erfindungsgemäßen Schutzgitters 1 mit Lamellen 13 im fast geschlossenen Zustand nach der Montage dargestellt. Auf die vorhergehenden Aussagen zum zweiten Ausführungsbeispiel wird vollständig verwiesen und diese Aussagen gelten auch für diese Weiterbildung. Die gezeigten Elemente entsprechen den zuvor eingeführten Elementen.

Die Lamellen 13 sind kürzer als die horizontalen Gitterelemente 22 und werden nicht von den Führungsschienen 8 geführt. Die Bewegungsrichtung 10 des Schutzgitters 1 entspricht der Bewegungsrichtung der Lamellen 13. Die Lamellen 13 können nach der Montage des Schutzgitters 1 montiert und wieder demontiert werden. Dazu ist kein Werkzeug notwendig.

Die Lamellen 13 werden quasiparallel angeordnet und bilden einen Rollladen bzw. eine Jalousie.

In Fig. 6b ist die Schnittebene der in Fig. 6a gezeigten Weiterbildung im halb geöffneten Zustand an der in Fig. 3a gezeigten Schnittlinie A-A' dargestellt. Im Bereich E ist dargestellt, dass die Lamellen in einer Montagerichtung 14 auf ein Gitterelement 22 geklickt werden. In der Ausgestaltung der Fig. 6b weist jedes horizontale Gitterelement 22 genaue eine Lamelle 13 auf. In alternativen Ausgestaltungen kann auch eine Lamelle 13 eine Mehrzahl von horizontalen Gitterelementen 22 überdecken. Die Lamellen 13 haben eine Verdunklungsfunktion und verstecken zudem das Gitter 1. Ein Einbrecher, der in Unwissenheit die Lamellen 13 beispielsweise mittels Rotationsschneidwerkzeug, zerstört, wird auch die Außenhülle der Gitterelemente 21, 22 zerstören und mit dem austretenden Fluid benetzt.

In Fig. 6c ist eine vergrößerte Darstellung einer Lamelle 13 zur erfindungsgemäßen Verwendung in der Weiterbildung gemäß Fig.6a und Fig. 6b dargestellt. Die Lamelle hat einen Abdeckungsbereich 131, durch den die Verdunklungsfunktion pro Lamelle 13 erzielt wird. Die Lamelle 13 weist zudem einen Befestigungsbereich 132 auf. Im Befestigungsbereich 132 ist das Fixierelement 13 zum Anbringen der Lamelle 13 am Schutzgitter 1 angeordnet. Angedeutet ist zudem ein Überlappungsbereich 133, der in Fig. 6d näher erläutert wird.

In der Fig. 6d ist eine vergrößerte Darstellung zweier direkt untereinander angeordneter Lamellen 13 gemäß Fig. 6c zur erfindungsgemäßen Verwendung in der Weiterbildung gemäß Fig.6a und

Fig. 6b dargestellt. Der Befestigungsbereich 132 der unteren Lamelle 13 wird vom Abdeckungsbereich 131 der direkt darüberliegenden Lamelle 13 im Überlappungsbereich 133 überlappt.

In den Fig. 6a-d nicht dargestellt ist die Möglichkeit, die Lamellen 13 entsprechend den Bedürfnissen eines Bewohners im Verdunklungsgrad einzustellen, also beispielsweise aufzustellen, um maximal Licht durchzulassen oder - wie in Fig. 6a gezeigt, vollständig zur maximalen Verdunklung abzuflachen.

In Fig. 7a ist eine perspektivische Ansicht einer - zur Fig. 6a-d alternativen - Weiterbildung des zweiten Ausführungsbeispiels eines erfindungsgemäßen Schutzgitters 1 mit einem flächigen Bezug 15 im fast geschlossenen Zustand nach der Montage dargestellt. Auf die vorhergehenden Aussagen zum zweiten Ausführungsbeispiel wird vollständig verwiesen und diese Aussagen gelten auch für diese Weiterbildung. Die gezeigten Elemente entsprechen den zuvor eingeführten Elementen.

Der flächige Bezug 15 ist beispielsweise ein Stoffbezug, der flächig über den Erstreckungsbereich des Schutzgitters 1 gespannt ist. Alternativ ist der Bezug 15 ein flächiges netzartiges Geflecht aus Kunststoff oder Aluminium. Der flächige Bezug 15 kann von den Führungsschienen 8 geführt werden. Die Bewegungsrichtung 10 des Schutzgitters 1 entspricht der Bewegungsrichtung des Bezugs 15. Der Bezug 15 kann nach der Montage des Schutzgitters 1 montiert und wieder demontiert werden. Dazu ist kein Werkzeug notwendig.

In Fig. 7b und c ist eine Schnittebene der in Fig. 7a gezeigten Weiterbildung im halb geöffneten Zustand an der in Fig. 3a gezeigten Schnittlinie A-A' dargestellt, wobei die Fig. 7c lediglich den Bereich F der Fig. 7b darstellt.

Im Bereich F ist dargestellt, dass der Bezug 15 mit vereinzelten Gitterelementen 22 verbunden ist. In der Ausgestaltung der Fig. 7b und 7c weist jedes vierte horizontale Gitterelement 22 eine Stoffschlaufe als Fixierelement 16 auf. In alternativen Ausgestaltungen kann auch eine andere Anzahl von horizontalen Gitterelementen 22 mit einem Fixierelement 16 verbunden werden. Dies hängt von der Steifigkeit des Stoffbezugs 15 und den Umweltbedingungen, wie Wind und Sturm, ab. Der Bezug 15 hat eine Verdunklungsfunktion und versteckt zudem das Gitter 1. Ein Einbrecher, der in Unwissenheit den Stoffbezug beispielsweise mittels Rotationsschneidwerkzeug, zerstört, wird auch die Außenhülle der Gitterelemente 21, 22 zerstören und mit dem austretenden Fluid benetzt.

Die nachfolgenden Aussagen treffen auf alle Ausführungsbeispiele gleichermaßen zu.

In einigen Ausführungsformen umfasst das Fluid 12, 12a, 12b, 12c eines oder mehrere der folgenden Elemente: ein Tränen- oder Reizgas; eine Tränen- oder Reizflüssigkeit, ein übelriechendes Fluid, eine Signalfarbe, natürliche DNA und/oder künstliche DNA.

In einigen Ausführungsformen umfasst das Tränen- oder Reizfluid ein oder mehrere Capsaicinoide, wie Capsaicin, Dihydrocapsaicin, Nonivamid, 2-Chlorbenzalmalonitril, Dibenzoxazepin, Phenacylchlorid und/oder Synpropanethial-S-oxid.

In einigen Ausführungsformen umfasst das übelriechende Fluid 12 Buttersäure, Thiole (1,3-Propanedithiol, Isobethanethhiol, Methanethhiol, Propanethhiol, Butanethhiol), Propionsäure, Putreszin, Cadaverin, Skatole, Schwefelwasserstoff und/oder Ammoniumsulfid.

### BEZUGSZEICHENLISTE

- 1: Schutzgitter
- 2: Gitterelement
21 Vertikales hohles Gitterelement, Druckschlauch
22 Horizontales hohles Gitterelement, Starres Druckrohr
23 Endpunkt
24 Öffnung offen
25 Öffnung geschlossen
26 Vertikales Gitterelement
27 Horizontales Gitterelement
28 Gewindeeinsatz
- 3: Verbindungspunkt
- 4: Erstes Verbindungselement, Gewindeeinsatz
- 5: Zweites Verbindungselement, Außengewinde
- 6: Ventil
- 7: Drucksensor
- 8: Führungsschiene
- 9: Schutzgitter-Kasten
- 10: Bewegungsrichtung des Schutzgitters
- 11: Rollbewegung während des Schließens oder Öffnens
- 12a-c: Fluid, Schutzmittel
- 13: Lamelle
131 Abdeckungsbereich
132 Befestigungsbereich
133 Überlappungsbereich
- 14: Montagerichtung
- 15: flächiger Bezug
- 16: Fixierelement
- A-A`: Schnittlinie
- B-B': Schnittlinie
- C-F: Bereiche

## Patentansprüche

1. Ein beweglich montierbares Schutzgitter (1) mit untereinander verbundenen Gitterelementen (21, 22, 26, 27),
wobei zumindest zwei der untereinander verbundenen Gitterelemente (21, 22) hohl sind und einen gemeinsamen abgeschlossenen Hohlraum bilden, in welchen ein unter Druck stehendes Fluid (12) eingebracht ist;
**dadurch gekennzeichnet:**
**dass** das Fluid (12) als ein Schutzmittel eingebracht ist, und
**dass** Gitterelemente (22, 27) einer ersten Ausrichtung abgeschlossene Rohre sind, wobei zumindest ein Teilabschnitt oder zumindest eine Teilmenge von Gitterelementen (21, 26) einer zweiten Ausrichtung flexibel ist, wobei die erste Ausrichtung zur zweiten Ausrichtung verschieden ist.

2. Das Schutzgitter (1) nach Anspruch 1, wobei die zumindest zwei hohlen Gitterelemente (21, 22) so untereinander verbunden sind, dass an einem Verbindungspunkt (3) der zwei aneinanderstoßenden hohlen Gitterelemente (21, 22) eine Öffnung in einem ersten Gitterelement (22) vorgesehen ist, an die ein anstoßendes zweites Gitterelement (21) anschließbar ist.

3. Das Schutzgitter (1) nach Anspruch 2, wobei die Öffnung verschließbar (24, 25) ist.

4. Das Schutzgitter (1) nach einem der vorhergehenden Ansprüche, wobei eines (22) der zumindest zwei untereinander verbundenen hohlen Gitterelemente (21, 22) ein erstes Verbindungselement aufweist, welches mit einem zweiten Verbindungselement des zweiten (21) der zumindest zwei untereinander verbundenen hohlen Gitterelemente (21, 22) verbunden ist, wobei durch das Verbinden des ersten Verbindungselementes mit dem zweiten Verbindungselement auch der gemeinsame abgeschlossene Hohlraum gebildet wird.

5. Das Schutzgitter (1) nach Anspruch 4, wobei das erste Verbindungselement ein Gewindeeinsatz (28) in dem einen (22) der zumindest zwei untereinander verbundenen hohlen Gitterelemente (21, 22) ist und das zweite Verbindungselement ist ein zum Gewindeeinsatz (28) entsprechendes Außengewinde an einem Endpunkt des zweiten (21) der zumindest zwei untereinander verbundenen hohlen Gitterelemente (21, 22).

6. Das Schutzgitter (1) nach einem der Ansprüche 4 oder 5, wobei das Gitterelement (21) mit dem zweiten Verbindungselement ein mit einem Geflecht ummantelter Schlauch ist, der an jedem seiner zwei Endpunkte jeweils das zweite Verbindungselement aufweist, um mit zwei verschiedenen Gitterelementen (21) gleicher Ausrichtung verbunden zu werden.

7. Das Schutzgitter (1) nach einem der vorhergehenden Ansprüche, wobei zumindest zwei weitere Gitterelemente des Schutzgitters (1) zumindest einen zweiten gemeinsamen abgeschlossenen Hohlraum bilden, in den das (12) oder ein anderes unter Druck stehendes Fluid (12a, 12b, 12c) eingebracht ist.

8. Das Schutzgitter (1) nach Anspruch 7, wobei die Form der zumindest zwei gemeinsamen abgeschlossenen Hohlräume voneinander verschieden ist.

9. Das Schutzgitter (1) nach einem der vorhergehenden Ansprüche, wobei an einem Endpunkt zumindest eines der den gemeinsamen abgeschlossenen Hohlraum bildenden Gitterelemente (21, 22) ein Ventil (6) zum Befüllen des gemeinsamen Hohlraums mit dem Fluid (12) angeordnet ist, wobei das Ventil (6) im Bereich einer Führungsschiene (8) des Schutzgitters (1) im geschlossenen Zustand angeordnet ist.

10. Das Schutzgitter (1) nach einem der vorhergehenden Ansprüche, wobei im Hohlraum ein Drucksensor (7) angeordnet ist, wobei der Drucksensor (7) einen Druckabfall im Hohlraum erfasst und an eine Alarmeinrichtung meldet.

11. Das Schutzgitter (1) nach einem der vorhergehenden Ansprüche, wobei das Schutzmittel mindestens eines der folgenden Mittel aufweist:
- Rauchgas;
- Tränen- oder Reizgas;
- Tränen- oder Reizflüssigkeit;
- Ammoniak mit Schwefel;
- Eisensulfid mit Salzsäure;
- Buttersäure;
- Signalfarbe;
- natürliche DNA; und/oder
- künstliche DNA.

12. Das Schutzgitter (1) nach einem der vorhergehenden Ansprüche, wobei an das Schutzgitter Lamellen (13) oder ein flächiger Bezug (15) als Verdunklungsfunktion fixiert wird.

13. Verfahren zum Behindern eines Einbruchsversuch mit einem Schutzgitter (1) der vorhergehenden Ansprüche, wobei beim unerlaubten Öffnen des Hohlraums ein unter Druck stehendes Fluid (12) als Schutzmittel aus dem Inneren des Schutzgitters (1) austritt.

14. Verfahren nach Anspruch 13, wobei das Austreten des Fluids mittels eines Drucksensors (7) detektiert wird und über eine digitale Schnittstelle des Drucksensors (7) berichtet wird.

## Claims

1. A movably mountable protective grille (1) having interconnected grille elements (21, 22, 26, 27),
wherein at least two of the interconnected grille elements (21, 22) are hollow and form a common closed cavity into which a pressurized fluid (12) is introduced;
**characterized in:**
**that** the fluid (12) is introduced as a protective means, and
**that** grille elements (22, 27) of a first orientation are closed tubes, at least a portion or at least a subset of grille elements (21, 26) of a second orientation being flexible, the first orientation being different from the second orientation.

2. The protective grille (1) according to claim 1, wherein the at least two hollow grille elements (21, 22) are interconnected in such a way that at a connection point (3) of the two abutting hollow grille elements (21, 22) an opening is provided in a first grille element (22) to which an abutting second grille element (21) is connectable.

3. The protective grille (1) according to claim 2, wherein the opening is closable (24, 25).

4. The protective grille (1) according to one of the preceding claims, wherein one (22) of the at least two interconnected hollow grille elements (21, 22) has a first connecting element which is connected to a second connecting element of the second (21) of the at least two interconnected hollow grille elements (21, 22), wherein by connecting the first connecting element to the second connecting element, the common closed cavity is also formed.

5. The protective grille (1) according to claim 4, wherein the first connecting element is a threaded insert (28) in the one (22) of the at least two interconnected hollow grille elements (21, 22) and the second connecting element is an external thread corresponding to the threaded insert (28) at an end point of the second (21) of the at least two interconnected hollow grille elements (21, 22).

6. The protective grille (1) according to one of claims 4 or 5, wherein the grille element (21) with the second connecting element is a braid-covered tube having the second connecting element at each of its two end points, respectively, to be connected to two different grille elements (21) of the same orientation.

7. The protective grille (1) according to one of the preceding claims, wherein at least two further grille elements of the protective grille (1) form at least a second common closed cavity into which the (12) or another pressurized fluid (12a, 12b, 12c) is introduced.

8. The protective grille (1) according to claim 7, wherein the shape of the at least two common closed cavities is different from each other.

9. The protective grille (1) according to one of the preceding claims, wherein a valve (6) for filling the common cavity with the fluid (12) is arranged at an end point of at least one of the grille elements (21, 22) forming the common closed cavity, wherein the valve (6) is arranged in the region of a guide rail (8) of the protective grille (1) in the closed state.

10. The protective grille (1) according to one of the preceding claims, wherein a pressure sensor (7) is arranged in the cavity, wherein the pressure sensor (7) detects a pressure drop in the cavity and reports it to an alarm device.

11. The protective grille (1) according to one of the preceding claims, wherein the protective means comprises at least one of the following:
- smoke gas;
- tear or irritant gas;
- tear or irritant liquid;
- ammonia with sulphur;
- ferric sulphide with hydrochloric acid;
- butyric acid;
- signal colour;
- natural DNA; and/or
- artificial DNA.

12. The protective grille (1) according to one of the preceding claims, wherein lamellae (13) or a flat cover (15) is fixed to the protective grille as a darkening function.

13. Method for hindering a burglary attempt with a protective grille (1) of the preceding claims, wherein a pressurized fluid (12) discharges from the interior of the protective grille (1) as a protective means when the cavity is opened without permission.

14. Method according to claim 13, wherein the discharge of the fluid is detected by means of a pressure sensor (7) and reported via a digital interface of the pressure sensor (7).

## Revendications

1. Grille de protection (1) pouvant être montée de manière mobile, ayant des éléments de grille (21, 22, 26, 27) mutuellement assemblés,
dans laquelle au moins deux des éléments de grille (21, 22) mutuellement assemblés sont creux et forment une cavité fermée commune dans laquelle un fluide (12) sous pression est introduit ;
**caractérisée en ce que** :
le fluide (12) est introduit comme un moyen de protection, et
les éléments de grille (22, 27) ayant une première orientation sont des tubes fermés, dans laquelle au moins un tronçon partiel ou au moins une quantité partielle des éléments de grille (21, 26) ayant une seconde orientation est souple, la première orientation étant différente de la seconde orientation.

2. Grille de protection (1) selon la revendication 1, dans laquelle les au moins deux éléments de grille creux (21, 22) sont mutuellement assemblés, de sorte qu'une ouverture dans un premier élément de grille (22) est prévue à un point d'assemblage (3) des deux éléments de grille creux (21, 22) contigus, ouverture au niveau de laquelle un second élément de grille (21) peut être raccordé.

3. Grille de protection (1) selon la revendication 2, dans laquelle l'ouverture (24, 25) peut être fermée.

4. Grille de protection (1) selon l'une des revendications précédentes, dans laquelle l'un (22) des au moins deux éléments de grille creux (21, 22) mutuellement assemblés comporte un premier élément d'assemblage qui est assemblé avec un second élément d'assemblage du second (21) des au moins deux éléments de grille creux (21, 22) mutuellement assemblés, dans laquelle la cavité fermée commune est également formée en assemblant le premier élément d'assemblage avec le second élément d'assemblage.

5. Grille de protection (1) selon la revendication 4, dans laquelle le premier élément d'assemblage est un insert fileté (28) dans le premier (22) des au moins deux éléments de grille creux (21, 22) mutuellement assemblés et le second élément d'assemblage est un filetage extérieur correspondant à l'insert fileté (28) à un point d'extrémité du second (21) des au moins deux éléments d'assemblage creux (21, 22) mutuellement assemblés.

6. Grille de protection (1) selon l'une des revendications 4 ou 5, dans laquelle l'élément de grille (21) avec le second élément d'assemblage est un tuyau souple revêtu avec une tresse, qui comporte respectivement le second élément d'assemblage à chacun de ses deux points d'extrémité afin d'être assemblé avec deux éléments de grille (21) différents ayant la même orientation.

7. Grille de protection (1) selon l'une des revendications précédentes, dans laquelle au moins deux éléments de grille supplémentaires de la grille de protection (1) forment au moins une seconde cavité fermée commune dans laquelle le fluide (12) ou un autre fluide (12) sous pression (12a, 12b, 12c) est introduit.

8. Grille de protection (1) selon la revendication 7, dans laquelle les formes des au moins deux cavités fermées communes sont différentes l'une de l'autre.

9. Grille de protection (1) selon l'une des revendications précédentes, dans laquelle à un point d'extrémité d'au moins un des éléments de grille (21, 22) formant la cavité fermée commune est agencé un clapet (6) destiné à remplir la cavité commune avec le fluide (12), le clapet (6) étant agencé à l'état fermé dans la zone d'un rail de guidage (8) de la grille de protection (1).

10. Grille de protection (1) selon l'une des revendications précédentes, dans laquelle un capteur de pression (7) est agencé dans la cavité, dans laquelle le capteur de pression (7) détecte une chute de pression dans la cavité et la notifie à un dispositif d'alarme.

11. Grille de protection (1) selon l'une des revendications précédentes, dans laquelle le moyen de protection comporte au moins l'un des moyens suivants :
- gaz de fumée ;
- gaz lacrymogène ou irritant ;
- liquide lacrymogène ou irritant ;
- ammoniac avec soufre :
- sulfure de fer avec acide chlorhydrique ;
- acide butyrique ;
- couleur signal ;
- ADN naturel ; et/ou
- ADN artificiel.

12. Grille de protection (1) selon l'une des revendications précédentes, dans laquelle des lamelles (13) ou un revêtement plat (15) ayant une fonction occultante est fixé sur la grille de protection.

13. Procédé pour empêcher une tentative d'intrusion avec une grille de protection (1) selon les revendications précédentes, dans lequel en cas d'ouverture non autorisée de la cavité, un fluide (12) sous pression faisant office de moyen de protection sort de l'intérieur de la grille de protection (1).

14. Procédé selon la revendication 13, dans lequel la sortie du fluide est détectée au moyen d'un capteur de pression (7) et signalée via une interface numérique du capteur de pression (7).
